# FASCICULE DE BREVET EUROPEEN

(11) **EP 0 057 620 B1**
(45) Date de publication et mention de la délivrance du brevet: **27.02.1985**
(21) Numéro de dépôt: 82400051.7
(22) Date de dépôt: 12.01.1982
(51) Int. Cl.: D06F 37/26, D06F 39/12

(54) **Machine à laver le linge à chargement par le dessus**
Obenbeschickbare Wäschewaschmaschine
Top loading clothes washing machine

(30) Priorité: 30.01.1981 FR 8101823
(43) Date de publication de la demande: 11.08.1982
(73) Titulaire: THOMSON-BRANDT, 75379 Paris Cedex 08 (FR)
(72) Inventeur: Bertrand, Michel, F-75360 Paris Cedex 08 (FR); Buclet, Pierre, F-75360 Paris Cedex 08 (FR)
(74) Mandataire: Grynwald, Albert

## Description

La présente invention concerne une machine à laver le linge étroite, à chargement par le dessus (par opposition aux machines à chargement frontal), notamment du type sans manchette à caoutchouc entre la cuve, dans laquelle tourne le tambour, et la carcasse de la machine.

Elle concerne plus particulièrement une telle machine susceptible d'être utilisée aussi bien directement dans des ensembles normalisés de meubles et accessoires de cuisine, le dessus de la machine étant aligné avec le plan de travail des éléments bas de la cuisine, utilisation souvent appelée free-standing, que de façon encastrée, c'est-à-dire où la machine est glissée sous le plan de travail des éléments bas de la cuisine.

Les machines à laver le linge étroites à chargement par le dessus ne sont généralement pas des machines encastrables sous les plans de travail normalisés, laissant entre le sol et leur surface inférieure une hauteur totale disponible de 82 cm. Ce sont au contraire des machines que l'on peut disposer à côté des éléments bas de cuisine, ou entre ces éléments, leur hauteur totale de 85 cm venant s'aligner avec la surface du plan de travail. C'est ce que l'on appelle des machines free-standing, par opposition à des machines encastrables.

Les machines à laver encastrables proposées par les constructeurs sont jusqu'à présent des machines à chargement frontal. En effet, pour que les machines soient encastrables, c'est-à-dire puissent être glissées sous un plan de travail continu qui recouvre les éléments bas d'une cuisine, il faut en premier lieu qu'elles aient une hauteur totale légèrement inférieure à 82 cm, soit la dimension normalisée disponible sous le plan de travail. Cela est relativement aisé à obtenir dans les machines à chargement frontal qui sont larges et où la place perdue en hauteur et nécessaire aux différents organes de la machine est disponible dans sa largeur; ce but est par contre plus difficile à atteindre avec des machines étroites comme le sont les machines à chargement par le dessus.

Il faut, en second lieu, pouvoir accéder à l'ouverture de chargement du tambour. Pour les machines à chargement par le dessus, cette seconde condition pose des problèmes qui n'ont pas été résolus jusqu'à présent.

La machine selon l'invention est étroite et à chargement par le dessus. Elle est caractérisée en ce que, pour qu'elle soit utilisable aussi bien dans le mode encastrable que dans le mode free-standing, la hauteur supérieure du plan de travail étant dans les deux cas la hauteur normalisée de 85 cm, sa carcasse est constituée d'une partie inférieure logeant l'ensemble des éléments nécessaires au fonctionnement de la machine et le tableau de commande, de hauteur totale inférieure ou égale à la hauteur normalisée sous un plan de travail, et d'une partie supérieure qui est munie d'un couvercle de machine, et qui est amovible et a une épaisseur telle que lorsqu'elle est fixée sur la partie inférieure de la carcasse, la hauteur totale de la machine est égale à la hauteur normalisée de la surface supérieure du plan de travail.

L'invention est particulièrement bien adaptée aux machines du type sans manchette dans lesquelles la cuve, contenant le tambour tournant, est rendue étanche à sa partie supérieure par un couvercle de cuve. Dans le cas des machines à manchette à caoutchouc sans couvercle de cuve il faut, en mode encastrable, prévoir un joint entre la face supérieure de la partie inférieure de la carcasse et la face inférieure du plan de travail pour assurer l'étanchéité.

D'autres objets, caractéristiques et résultats de l'invention, ressortiront de la description suivante donnée à titre d'exemple non limitatif et illustrée par les figures annexées qui représentent:
la fig. 1, une vue schématique en coupe, de côté, d'une machine conforme à l'invention utilisée selon le mode free-standing;
la fig. 2, une vue un peu plus détaillée de la partie supérieure de la machine de la figure 1 ;
la fig. 3, une vue schématique en coupe, de côté, d'une machine conforme à l'invention utilisée selon le mode encastré;
la fig. 4, une vue un peu plus détaillée de la partie supérieure de la machine de la fig. 3.

Les exemples de machines illustrées ici sont des machines où l'ensemble suspendu, constitué par la cuve 2, le tambour 3 et son moteur d'entraînement 8, est suspendu à la carcasse 1 par des ressorts de suspension dont deux, 9 et 10, sont visibles sur les figures; il pourrait tout aussi bien s'agir de machines posées, c'est-à-dire dans lesquelles l'ensemble suspendu est posé sur le socle de la machine par des pieds à ressort. Les amortisseurs accompagnant, dans un cas comme dans l'autre, la suspension n'ont pas été représentés pour ne pas alourdir les figures.

On voit clairement sur les fig. 1 et 2 les deux parties caractéristiques de la carcasse d'une machine selon l'invention, à savoir la partie inférieure 5 dont la hauteur totale, y compris les pieds 11, est de l'ordre de 82 cm, et la partie supérieure 6 dont l'épaisseur est le complément à 85 cm de la partie inférieure 5, c'est-à-dire ici environ 3 cm.

La partie inférieure 5 de la carcasse comporte à sa partie haute un rebord 12 qui permet de fixer par tout moyen approprié la partie supérieure 6 et qui peut supporter la sécurité 13 de couvercle qui interrompt le fonctionnement de la machine lorsque le couvercle de la machine est ouvert.

La partie inférieure 5 de la carcasse loge, comme déjà dit, la cuve 2 fermée par son propre couvercle 4, le moteur 8 d'entraînement du tambour, les systèmes de suspension tels que 9 et 10 et d'amortissement, les boîtes à produit dont une est schématiquement représentée en 14, et tous les autres organes, tant mécaniques qu'hydrauliques ou électriques, nécessaires au fonctionnement de la machine.

Le tableau de commande 15 est fixé à la partie supérieure avant de cette partie inférieure 5 de la carcasse.

La partie supérieure 6 de la carcasse 1 comporte un support 16 de couvercle qui est fixé de façon amovible à la partie inférieure 5 de la carcasse et un couvercle de machine 7.

Lorsque la machine est utilisée, comme représenté sur ces fig. 1 et 2, dans le mode free-standing, la partie supérieure 6 de la carcasse reste fixée à la partie inférieure 5. La hauteur totale de 85 cm est la somme de la hauteur h₁ des pieds 11, de la partie 5 de la carcasse et de la partie 6 de cette même carcasse.

Les fig. 3 et 4 illustrent comment la même machine peut être utilisée selon le mode encastré, et ce de façon très simple.

Il suffit d'enlever la partie supérieure 6 de la carcasse 1 pour obtenir une machine dont la hauteur totale est de l'ordre de 82 cm, c'est-à-dire la dimension normalisée sous un plan de travail, de glisser la machine sous ce plan de travail 20 dans lequel a été aménagée une ouverture ou domino 21 dégageant l'ouverture de la partie inférieure 5 de la carcasse 1 et de fixer sur ce plan de travail 20 un couvercle 22 articulé au plan de travail 20; ce couvercle 22 s'ouvre ainsi comme le couvercle 7, articulé au support 16, de la fig. 2. L'ouverture 21 pratiquée dans le plan de travail 20 est telle qu'elle libère la sécurité de couvercle et le couvercle 22 est conformé pour agir sur cette sécurité 13, afin d'interrompre le fonctionnement de la machine lorsqu'il est ouvert.

La hauteur h_{z} des pieds 11 de la machine encastrée est avantageusement un peu inférieure à celle h₁ des pieds de la machine free-standing, de manière que la hauteur totale des pieds et de la partie inférieure 5 de la carcasse soit inférieure à 82 cm (81,5 cm par exemple), facilitant ainsi l'introduction de la machine sous le plan de travail.

Cela est rendu possible par l'utilisation, classique en elle-même, de pieds réglables. Il eût été certes possible de prévoir également pour la machine free-standing une hauteur de 81,5 cm sans la partie supérieure 6, et de donner à cette partie supérieure une hauteur de 3,5 cm au lieu de 3 cm. Mais il est préférable que le dessus d'une machine free-standing, amenée à être placée à côté d'éléments normalisés ayant des dessus de 3 cm, ait-elle-même un dessus de 3 cm pour ne pas rompre l'alignement.

## Revendications

1. Machine à laver le linge à chargement par le dessus, caractérisée en ce que sa carcasse (1 ) est constituée d'une partie inférieure (5) logeant l'ensemble des éléments nécessaires au fonctionnement de la machine et le tableau de commande (15), de hauteur totale inférieure ou égale à la hauteur normalisée sous un plan de travail, et d'une partie supérieure (6), qui est munie d'un couvercle (7) de machine, et qui est amovible et a une épaisseur telle que, lorsqu'elle est fixée sur la partie inférieure de la carcasse, la hauteur totale de la machine soit égale à la hauteur nôrmalisée de la surface supérieure du plan de travail.

2. Machine à laver selon la revendication 1, caractérisée en ce que la partie inférieure (5) de sa carcasse (1 ) comporte des pieds (11 ) réglables en hauteur.

3. Machine à laver selon l'une des revendications 1 ou 2, caractérisée en ce que le tableau de commande (15) est à la partie supérieure avant de la partie inférieure (5) de la carcasse.

4. Machine à laver selon l'une des revendications 1 à 3, caractérisée en ce que, de façon en soi connue, sa cuve (2) contenant le tambour tournant (3) est rendue étanche par un couvercle (4) de cuve à sa partie supérieure.

5. Machine à laver selon l'une des revendications 1 à 4 utilisée en mode free-standing, caractérisée en ce que la partie supérieure (6) de la carcasse (1 ) est fixée à la partie inférieure (5) de cette carcasse.

6. Machine à laver selon l'une des revendications 1 à 4 utilisée en mode encastré, caractérisée en ce que la partie supérieure (6) de la carcasse (1 ) est enlevée, en ce que la partie inférieure (5) est glissée sous un plan de travail (20) comportant une ouverture (21 ) dégageant l'accès à la partie inférieure (5) de la carcasse (1 ), et en ce qu'un couvercle (22) est fixé audit plan de travail (20).

## Patentansprüche

1. Waschmaschine mit Obeneinfüllung, dadurch gekennzeichnet, dass ihr Gestell (1) von einem unteren Teil (5) gebildet wird, der die Gesamtheitderzum Funktionieren der Maschine notwendigen Bauteile und die Schalttafel (15) aufnimmt, mit einer Gesamthöhe, die kleiner oder gleich der normierten Höhe unter einer Arbeitsfläche ist, und von einem oberen Teil (6), der mit einem Maschinendeckel (7) ausgestattet ist, abnehmbar ist und eine solche Dicke besitzt, dass, wenn er an dem unteren Teil des Gestells fest angebracht ist, die Gesamthöhe der Maschine gleich der normierten Höhe der oberen Oberfläche der Arbeitsfläche ist.

2. Waschmaschine nach Anspruch 1, dadurch gekennzeichnet, dass der untere Teil (5) ihres Gestells (1) höhenverstellbare Füsse (11) umfasst.

3. Waschmaschine nach einem der Ansprüche 1 oder 2, daduch gekennzeichnet, dass- ie Schalttafel (15) an dem vorderen oberen Teil des unteren Teils (5) des Gehäuses angebracht ist.

4. Waschmaschine nach einem der Ansprüche 1 bis 3, dadurch gekennzeichnet, dass nach an sich bekannter Weise ihr die Drehtrommel (3) enthaltendes Becken (2) an seinem oberen Teil mittels eines Beckendeckels (4) abgedichtet ist.

5. Waschmaschine nach einem der Ansprüche 1 bis 4, benützt in freistehender Weise, dadurch gekennzeichnet, dass der obere Teil (6) des Gestells (1) am unteren Teil (5) dieses Gehäuses angebracht wird.

6. Waschmaschine nach einem der Ansprüche 1 bis 4, benützt in eingebauter Weise, dadurch gekennzeichnet, dass der obere Teil (6) des Gestells (1) abgenommen wird, der untere Teil (5) unter eine eine den Zugang zu dem unteren Teil (5) des Gehäuses (1) freilegende Öffnung (21) umfassende Arbeitsfläche (20) geschoben wird und dadurch, dass ein Deckel (22) an der Arbeitsfläche (20) angebracht wird.

## Claims

1. Topside-loading machine for washing clothes and linen, characterised in that its body (1) is constituted by a lower part (5), housing the assembly of the elements necessary for the operating of the machine and the control board (15), of a total height smaller than or equal to the standardized height under a working surface, and by an upper part (6), that is provided with a machine cover (7) and which is removable and has a thickness such that, when it is fixed on the lower part of the body, the total height of the machine is equal to the normalized height of the upper surface of the working surface.

2. Washing machine according to Claim 1, characterised in that the lower part (5) of its body (1) comprises feet (11) of an adjustable height.

3. Washing machine according to Claim 1 or 2, characterised in that the control board (15) is loaded at the front upper part (5) of the lower part of the body.

4. Washing machine according to one of Claims 1 to 3, characterised in that, in a manner known per se, its tank (2) containing the revolving drum (3), is rendered water-tight by a tank cover (4) at its upper part.

5. Washing machine according to one of Claims 1 to 4; used in the free-standing manner, characterised in that the upper part (6) of the body (1) is fixed to the lower part of this body.

6. Washing machine according to one of Claims 1 to 4, used in the built-in manner, characterised in that the upper part (6) of the body (1 ) is raised, the lower part (5) is slid underneath a working surface (20) comprising an opening (21) revealing the access to the lower part (5) of the body (1 ), and in that a cover (22) is fixed to the said working surface (20).
